# EUROPÄISCHE PATENTSCHRIFT

(11) **EP 0 347 706 B1**
(45) Veröffentlichungstag und Bekanntmachung des Hinweises auf die Patenterteilung: **15.04.1992**
(21) Anmeldenummer: 89110607.2
(22) Anmeldetag: 12.06.1989
(51) Int. Cl.: F04C 23/00, F04D 25/16

(54) **Mehrstufiges Vakuumpumpenaggregat**
Multistage vacuum pump unit
Dispositif de pompe à vide multiétagé

(30) Priorität: 24.06.1988 DE 3821437
(43) Veröffentlichungstag der Anmeldung: 27.12.1989
(73) Patentinhaber: SIEMENS AKTIENGESELLSCHAFT, 80333 München (DE)
(72) Erfinder: Mugele, Kurt-Willy, Dipl.-Ing., D-8520 Erlangen (DE)

(56) Entgegenhaltungen:
- DE-A- 2 138 383
- DE-A- 3 545 982
- DE-C- 414 133
- FR-A- 2 276 487
- FR-A- 2 346 580
- US-A- 2 936 107
- US-A- 4 090 815
- "Auswahlkriterien für Pumpen zum Erzeugen von Vakuum", Maschinenmarkt, Würzburg 88(1982), S. 286-289

## Beschreibung

Die Erfindung betrifft ein mehrstufiges Vakuumpumpenaggregat, bei dem in der letzten, atmosphärischen Stufe eine ölgeschmierte oder trockenlaufende mechanische Verdrängerpumpe vorgesehen und dieser vakuumseitig mindestens eine weitere Pumpe vorgeschaltet ist.

Mechanische Verdrängerpumpen gelten als Vakuumpumpen mit dem besten Wirkungsgrad im gesamten Vakuumbereich. Daher ist es bekannt (DE-A-3 545 982; DE-U-8 427 615), bei einem mehrstufigen Vakuumpumpenaggregat mehrere Drehschieberpumpen hintereinander zu schalten. Derartige Pumpen benötigen in der Regel als Schmier- und Abdichtmedium Öl, das in allen Verdichterstufen ständig frisch zugeführt wird. Wenn die zugeführten Mengen auch relativ klein sind, so bedeutet die ständige oder gezielte Zufuhr von frischem Öl doch eine nicht unerhebliche Kostenbelastung. Außerdemß muß das verbrauchte Öl mittels gesonderter Abscheider wieder aus dem geförderten Medium abgeschieden und schließlich beseitigt werden.

Es ist ferner bekannt (Sonderdruck "Auswahlkriterien für Pumpen zum Erzeugen von Vakuum" aus der Zeitschrift "Maschinenmarkt" Vogel-Verlag Würzburg, 88 JG., Heft 17 vom 02.03.1982), einer Drehschieberpumpe eine Wälzkolbenpumpe vorzuschalten. Bekannterweise zeichnen sich Wälzkolbenpumpen wegen der berührungsfreien Rotation ihrer Wälzkolben gegenüber anderen mechanischen Vakuumpumpen durch einen hervorragenden Wirkungsgrad ausläßt. Somit läßt sich bei einem mehrstufigen Vakuumpumpenaggregat durch Vorschalten einer Wälzkolbenpumpe eine Verbesserung des Gesamtwirkungsgrades erreichen. Dies gilt jedoch nur bei Druckdifferenzen der

Wälzkolbenpumpe von kleiner 50 mbar. Die vielen engen Spalte dieser Pumpe lassen größere Druckdiffeerenzen nicht zu, denn die mit höheren Druckdifferenzen verbundene stärkere Erwärmung ruft Wärmedehnungen hervor, die infolge der engen Spalte leicht zum Verklemmen der Wälzkolben führen können.

Eine größere Druckdifferenz ließe sich ohne die genannte Gefahr des Verklemmens durch eine intensive Kühlung oder durch die Hintereinanderschaltung mehrerer Wälzkolbenpumpen erzielen. Der Bauaufwand und im Betrieb dann der Wartungsaufwand für solche Lösungen wäre jedoch unverhälnismäßig hoch. Außerdem leidet die Betriebssicherheit.

Weiterhin ist durch die US-A-4 090 815 ein Aggregat für den Hochvakuumbereich bekannt, das aus einer Molekularpumpe und einer ölgedichteten Rotationspumpe besteht. Ölgedichtete Rotationspumpen werden in der Vakuumtechnik für den Druckbereich von 1013 mb (760 Torr) bis maximal 10⁻⁴ mbar (ca. 10⁻⁴ Torr) verwendet und sind nicht in der Lage ein Hochvakuum zu erzeugen. Zur Erzeugung eines Hochvakuums ist deshalb im bekannten Fall der ölgedichteten Rotationspumpe eine Molekularpumpe vorgeschaltet. Molekularpumpen arbeiten nach dem Prinzip der Impulsübertragung an festen Flächen. Die Molekularpumpe gemäß der US-A-4 090 815 weist hierzu eine rotierende, kreisförmige Scheibe auf, die in einem zweiteiligen Gehäuse drehbar gelagert ist. Jedes Gehäuseteil ist mit einer spiralförmigen Fördernut versehen, deren Querschnitt sich in Richtung wachsenden Drucks, also wachsender Molekulardichte verjüngt. Jede Fördernut bildet zusammen mit der Scheibe jeweils einen Arbeitskanal. Die drehende Scheibe bildet hierbei die bewegte Wand des Arbeitskanals, auf die die Moleküle auftreffen. Durch die Rotation der Scheibe wird der isotropen (der Wandtemperatur entsprechenden) Geschwindigkeitsverteilung der einzelnen Gasmoleküle eine Driftgeschwindigkeit überlagert. Dies führt zu einer Strömung und damit zu einer Pumpwirkung.

Ferner ist durch die FR-A-2 276 487 ein Vakuumpumpenaggregat bekannt, bei der einer Flüssigkeitsring-Vakuumpumpe ein Seitenkanalverdichter vorgeschaltet ist, um im Ansaugdruckbereich zwischen ca. 20 und ca. 60 mb den negativen Einfluß des Dampfdruckes des Betriebswassers und die damit verbundene Minderleistung der Flüssigkeitsring-Vakuumpumpe zu kompensieren. Ohne die Vorschaltung eines Seitenkanalverdichters wäre eine Flüssigkeitsring-Vakuumpumpe im Druckbereich unterhalb 40 mb nicht mehr betriebsfägig.

Der Erfindung liegt die Aufgabe zugrunde, ein mehrstufiges Vakuumpumpenaggregat der eingangs beschriebenen Art so weiterzubilden, daß einerseits der Ölverbrauch und damit die verschmutzte Ölmenge wesentlich reduziert ist und andererseits der Wirkungsgrad gegenüber bekannten mehrstufigen Vakuumpumpenaggregaten noch verbessert ist.

Die Lösung der gestellten Aufgabe gelingt nach der Erfindung dadurch, daß die vorgeschaltete Pumpe eine Gasringpumpe ist. Obwohl der Wirkungsgrad einer Gasringpumpe etwa nur halb so hoch wie der Wirkungsgrad einer Wälzkolbenpumpe ist, wurde durch Versuche nachgewiesen, daß durch den Einsatz einer Gasringpumpe bei einem mehrstufigen Vakuumpumpenaggregat sowohl der Energiebedarf als auch der Kostenaufwand wesentlich vermindert werden können, wobei keine Einbußen im Hinblick auf die Betriebssicherheit des Aggregates hingenommen werden müssen. Da Gasringpumpen im Verdichterraum ölfrei arbeiten, entfällt die ansonsten beim Einsatz einer mechanischen Verdrängerpumpe notwendige Ölmenge vollständig. Wegen des mit einer Gasringpumpe erzielbaren höheren Druckverhältnisses ergibt sich eine Verkleinerung der Baugröße der nachgeschalteten Verdrängerpumpe. Kleinere Baugrößen dieser Pumpen erfordern auch geringere Schmierölmengen, außerdem sinkt der Leistungsbedarf.

Zur Verminderung der Schmierölmenge trägt auch eine entsprechende Kühlung des durch die Gasringpumpe verdichteten Mediums oder der Gasringpumpe selbst bei.

Eine weitere, sehr wirksame Kühlung der Gasringpumpe wird dadurch erreicht, daß an ihrem Gehäuse Kühlkanäle für eine Mantelkühlung vorgesehen und diese Kühlkanäle an einen Kühlmittelkreis angeschlossen sind. Dadurch, daß die Gasringpumpe an den Kühlmittelkreislauf der Drehschieberpumpe angeschlossen ist, kommt man mit einem einzigen Kühler bzw. Wärmetauscher für das Aggregat aus.

Eine wesentliche Platz- und Materialersparnis wird dadurch erzielt, daß die Kühlmittelwege von Gasring- und Drehschieberpumpe konstruktiv direkt miteinander verbunden sind.

Durch die Zuordnung je eines eigenen, gegebenenfalls drehzahlregelbaren Antriebsmotors kann die Drehzahl jeder Pumpe optimal den jeweils vorliegenden Betriebsverhältnissen angepaßt werden. Bei der Verwendung nur eines Antriebsmotors für beide Pumpen lassen sich die für eine optimale Anpassung beider Pumpen gegebenenfalls notwendigen unterschiedlichen Drehzahlen dadurch erreichen, daß eine der beiden Pumpen mit dem Antriebsmotor direkt und die andere über einen Riementrieb oder ein Getriebe mit diesem gekuppelt ist.

Anhand eines in der Zeichnung dargestellten Ausführungsbeispieles wird der Anmeldungsgegenstand nachfolgend näher beschrieben.

Eine von einem eigenen Elektromotor 1 angetriebene Gasringpumpe 2 weist ein Ansaugrohr 3 auf, über das die Gasringpumpe 2 an einen in der Zeichnung nicht dargestellten, zu evakuierenden Behälter angeschlossen ist. Mit ihrem Auslaß 4 ist die Gasringpumpe 2 über ein Verbindungsrohr 5 an die Einlaßöffnung 6 einer Drehschieberpumpe 7 angeschlossen. Durch diese Drehschieberpumpe 7 wird das durch die Gasringpumpe 2 vorverdichtete Medium weiter verdichtet und über die Auslaßöffnung 8 ausgestoßen.

Durch die Vorschaltung einer Gasringpumpe 2 vor eine Drehschieberpumpe 7 kann die Baugröße der auf Atmosphäre verdichtenden Drehschieberpumpe infolge der Vorverdichtung durch die Gasringpumpe erheblich kleiner gewählt werden, wodurch die anfallende Schmierölmenge gegenüber einem nur aus Drehschieberpumpen bestehenden mehrstufigen Vakuumpumpenaggregat wesentlich reduziert wird. Da die Gasringpumpe 2 im Verdichtungsraum vollkommen ölfrei arbeitet, entfällt auch die ansonsten für die Vorstufe notwendige Ölmenge. Außerdem läßt sich eine Gasringpumpe mit nur einer Welle und ohne Getriebe kostengünstig mehrstufig bauen, so daß eine große Druckdifferenz, d.h. hohe Vorverdichtung, erzielbar ist. Wegen der gegenüber Wälzkolbenpumpen um das zwei- bis dreifache größeren Spalten ist eine Gasringpumpe wesentlich unempfindlicher, wobei durch die Aufteilung auf mehrere Stufen die Spaltverluste nicht höher oder sogar geringer sind. Ferner ist die Gasringpumpe aufgrund ihrer Wirkungsweise (frei rotierendes Laufrad) in der zulässigen Drehzahl nur durch die Art des für das Laufrad verwendeten Materials begrenzt. Bei mehrstufiger Ausführung der Gasringpumpe läßt sich darüber hinaus eine besonders gute und intensive Kühlung infolge der im Vergleich zu einer Wälzkolbenpumpe größeren Oberfläche erzielen, was zu einer Verbesserung des Wirkungsgrades beiträgt.

Es wurde ferner festgestellt, daß bei Ansaugdrücken unter 20 mbar der Leistungs- und Kühlwasserbedarf der Gasringpumpe erheblich sinkt.

Zur weiteren Verminderung der in der nachgeschalteten Drehschieber pumpe 7 anfallenden Schmierölmenge ist es vorteilhaft, mit einer Kühlung des durch die Gasringpumpe 2 geförderten Mediums zu arbeiten. Es besteht die Möglichkeit, zwischen der Gasringpumpe 2 und der Drehschieberpumpe 7 einen Zwischenkühler 9 an zuordnen, durch den das geförderte, vorverdichtete Medium gekühlt wird.

Eine weitere vorteilhafte Kühlmöglichkeit stellt eine Einspritzkühlung dar. Hierbei wird ein Kühlmittel in die Gasringpumpe 2 eingespritzt. Durch die Kühlung wird das von der nachgeschalteten Drehschieberpumpe 7 zu bewältigende Volumen des zu verdichtetenden Mediums vermindert, so daß die nachgeschaltete Drehschieberpumpe 7 entsprechend kleiner ausgelegt werden kann.

Eine sehr intensive Kühlung des zu verdichtenden Mediums wird durch eine Mantelkühlung der Gasringpumpe 2 erreicht. Hierzu sind an dem Gehäuse der Gasringpumpe 2 Kühlkanäle 10 ausgebildet, die von einer Kühlflüssigkeit durchströmt werden. Ober Rohre 12 sind die Kühlkanäle 10 der Gasringpumpe 2 mit einem ebenfalls von der Kühlflüssigkeit durchströmten Kühlmantel 11 der Drehschieberpumpe 7 verbunden. Über weitere Rohrleitungen 12a und 12b sind die Kühlkanäle 10 der Gasringpumpe 2 mit dem einen Anschluß eines Kühlers 13 und der Kühlmantel 11 der Drehschieberpumpe 7 mit dem anderen Anschluß des Kühlers 13 verbunden. Der Kühler 13 besitzt einen über einen Elektromotor 14 angetriebenen Ventilator 15. Im Zuge der Rohrleitungen 12a bzw. 12b kann eine Umwälzpumpe 16 angeordnet werden.

Bei dem Ausführungsbeispiel ist eine Reihenschaltung der Kühlmittelkreise der beiden Pumpen 2 und 7 dargestellt. Es ist auch eine Parallelschaltung dieser Kühlkreise möglich. In beiden Fällen kommt man mit einem Kühler für die beiden Pumpen 2 und 7 aus, so daß der Bauaufwand kleingehalten wird.

Bei einer Mantelkühlung der Gasringpumpe 2 kann auf den Zwischenkühler 9 verzichtet werden. Eine Verminderung des Materialaufwandes ist auch dadurch möglich, daß die Drehschieberpumpe 7 mit ihrer Einlaßöffnung 6 direkt an den Auslaß der Gasringpumpe 2 angeschlossen wird. Dies ergibt außerdem eine gedrängte Bauweise des Verdichteraggregates.

Die Ausrüstung jeder der beiden Pumpen 2 und 7 mit einem eigenen Antriebsmotor bietet die Möglichkeit einer optimalen Leistungssteuerung, da jede Pumpe in ihrer Drehzahl so geregelt werden kann, daß sich optimale Verhältnisse einstellen. Bei der Gasringpumpe 2 wird ein optimaler Betrieb dadurch sichergestellt, daß die Drehzahl des ihr zugeordneten Elektromotors 1 so geregelt wird, daß die Stromaufnahme im gesamten Drehzahlbereich konstant bleibt.

## Patentansprüche

1. Mehrstufiges Vakuumpumpenaggregat, bei dem in der letzten, atmosphärischen Stufe eine ölgeschmierte oder trockenlaufende, mechanische Verdrängerpumpe vorgesehen und dieser vakuumseitig mindestens eine weitere Pumpe vorgeschaltet ist, **dadurch gekennzeichnet,** daß die vorgeschaltete Pumpe eine Gasringpumpe (2) ist.

2. Aggregat nach Anspruch 1, **dadurch gekennzeichnet,** daß der Gasringpumpe (2) ein Zwischenkühler (9) nachgeordnet ist.

3. Aggregat nach Anspruch 1, **dadurch gekennzeichnet,** daß ein Kühlmittel in die Gasringpumpe (2) eingespritzt ist.

4. Aggregat nach Anspruch 1, **dadurch** **gekennzeichnet,** daß am Gehäuse der Gasringpumpe (2) Kühlkanäle (10) für eine Mantelkühlung vorgesehen und diese Kühlkanäle (10) an einen Kühlmittelkreis angeschlossen sind.

5. Aggregat nach Anspruch 4, **dadurch gekennzeichnet,** daß die Gasringpumpe (2) an den Kühlmittelkreislauf einer als Verdrängerpumpe vorgesehenen Drehschieberpumpe (7) angeschlossen ist.

6. Aggregat nach Anspruch 5, **dadurch gekennzeichnet**, daß die Kühlmittelwege von Gasring- und Drehschieberpumpe (2 und 7) konstruktiv direkt miteinander verbunden sind.

7. Aggregat nach einem oder mehreren der vorhergehenden Ansprüche, **dadurch gekennzeichnet,** daß sowohl der Gasringpumpe (2) als auch der Drehschieberpumpe (7) jeweils ein eigener Antriebsmotor (1) zugeordnet ist.

8. Aggregat nach einem oder mehreren der vorhergehenden Ansprüche, **dadurch gekennzeichnet.** daß eine der beiden Pumpen (2 bzw. 7) mit einem Antriebsmotor direkt und die andere Pumpe (7 bzw. 2) über einen Riementrieb oder ein Getriebe mit diesem gekuppelt ist.

9. Aggregat nach Anspruch 7 oder 8, **dadurch gekennzeichnet,** daß der Antriebsmotor (1) drehzahlregelbar ist.

10. Aggregat nach einem oder mehreren der vorhergehenden Ansprüche, **dadurch gekennzeichnet,** daß die Laufräder beider Pumpen (2 und 7) auf einer gemeinsamen mit einem Antriebsmotor (1) gekuppelten Welle angeordnet sind.

## Revendications

1. Groupe de pompes à vide à plusieurs étages, dans lequel il est prévu, dans le dernier étage atmosphérique, une pompe volumétrique mécanique lubrifiée à l'huile ou fonctionnant à sec et au moins une autre pompe montée en amont de celle-ci, du côté du vide, caractérisé en ce que la pompe montée en amont est une pompe à anneau de gaz (2).

2. Groupe suivant la revendication 1, caractérisé en ce qu'un dispositif intermédiaire de refroidissement (9) est monté en aval de la pompe à anneau de gaz (2).

3. Groupe suivant la revendication 1, caractérisé en ce qu'un agent refrigérant est projeté dans la pompe à anneau de gaz (2).

4. Groupe suivant la revendication 1, caractérisé en ce que, sur le corps de la pompe à anneau de gaz (2), sont prévus des canaux de refroidissement (10) pour un refroidissement de l'enveloppe et ces canaux de refroidissement (10) sont raccordés à un circuit de l'agent refrigérant.

5. Groupe suivant la revendication 4, caractérisé en ce que la pompe à anneau de gaz (2) est raccordée au circuit de l'agent refrigérant d'une pompe à palettes entraînées (7) prévue comme pompe volumétrique.

6. Groupe suivant la revendication 5, caractérisé en ce que les voies pour l'agent refrigérant de la pompe à anneau de gaz (2) et de la pompe à palettes entraînées (7) communiquent entre elles directement par construction.

7. Groupe suivant l'une ou plusieurs des revendications précédentes, caractérisé en ce qu'aussi bien à la pompe à anneau de gaz (2) et à la pompe à palettes entraînées (7), sont associés respectivement leur propre moteur d'entraînement (1)

8. Groupe suivant l'une ou plusieurs des revendications précédentes, caractérisé en ce que l'une des deux pompes (2 et 7) est couplée directement à un moteur d'entraînement et l'autre pompe (7 et 2) est couplée à celui-ci par une commande à courroie ou par une transmission.

9. Groupe suivant la revendication 7, caractérisé en ce que la vitesse de rotation du moteur d'entraînement (1) est réglable.

10. Groupe suivant l'une ou plusieurs des revendications précédentes, caractérisé en ce que les rotors des deux pompes (2 et 7) sont montées sur un arbre commun couplé au moteur d'entraînement (1).

## Claims

1. Multi-stage vacuum pump unit in which in the final atmospheric stage there is provided an oil-lubricated or dry-running mechanical positive-displacement pump to which there is previously connected on the vacuum side at least one further pump, characterised in that the previously connected pump is a gas ring pump (2).

2. Unit according to claim 1, characterised in that an intermediate cooler (9) is arranged after the gas ring pump (2).

3. Unit according to claim 1, characterised in that a coolant is injected into the gas ring pump (2).

4. Unit according to claim 1, characterised in that cooling channels (10) are provided on the housing of the gas ring pump (2) for a jacket cooling system and these cooling channels (10) are connected to a coolant circuit.

5. Unit according to claim 4, characterised in that the gas ring pump (2) is connected to the coolant circuit of a rotary slide valve pump (7) which is provided as a positive-displacement pump.

6. Unit according to claim 5, characterised in that the coolant paths of gas ring pump and rotary slide valve pump (2 and 7) are connected together directly in terms of construction.

7. Unit according to one or several of the preceding claims, characterised in that a particular drive motor (1) is associated, in each case, with both the gas ring pump (2) and the rotary slide valve pump (7).

8. Unit according to one or several of the preceding claims, characterised in that one of the two pumps (2 or 7) is directly coupled with a drive motor and the other pump (7 or 2) is coupled therewith by way of a belt drive or a gear unit.

9. Unit according to claim 7 or 8, characterised in that the drive motor (1) can be regulated in terms of speed.

10. Unit according to one or several of the preceding claims, characterised in that the running wheels of both pumps (2 and 7) are arranged on a common shaft coupled with a drive motor (1).
